# EUROPÄISCHE PATENTSCHRIFT

(11) **EP 2 033 143 B1**
(45) Veröffentlichungstag und Bekanntmachung des Hinweises auf die Patenterteilung: **31.07.2013**
(21) Anmeldenummer: 07730250.3
(22) Anmeldetag: 19.06.2007
(51) Int. Cl.: G06K 19/06, G06F 3/00, B22D 45/00

(54) **VERFAHREN ZUM HERSTELLEN EINES GUSSTEILES**
METHOD FOR PRODUCING A CAST PIECE
PROCÉDÉ DE PRODUCTION D'UNE PIÈCE MOULÉE

(30) Priorität: 27.06.2006 DE 102006030365
(43) Veröffentlichungstag der Anmeldung: 11.03.2009
(73) Patentinhaber: Siemens Aktiengesellschaft, 80333 München (DE)
(72) Erfinder: JABADO, Rene, 14199 Berlin (DE); JENSEN, Jens Dahl, 14050 Berlin (DE); KRÜGER, Ursus, 14089 Berlin (DE); KÖRTVELYESSY, Daniel, 13469 Berlin (DE); MATZ, Richard, 83052 Bruckmühl (DE); REICHE, Ralph, 13465 Berlin (DE); RINDLER, Michael, 15566 Schöneiche (DE); WALTER, Steffen, 85667 Oberpframmern (DE)
(86) Internationale Anmeldenummer: PCT/EP2007/056084
(87) Internationale Veröffentlichungsnummer: WO 2008/000660

(56) Entgegenhaltungen:
- EP-A- 1 675 040
- WO-A-92/11102
- WO-A-2005/008294
- CH-A5- 683 073
- DE-A1- 10 207 279
- DE-A1- 19 925 674
- US-A- 4 161 830

## Beschreibung

Die Erfindung bezieht sich auf ein Verfahren mit den Merkmalen gemäß dem Oberbegriff des Anspruchs 1.

Bekanntermaßen werden Metallgussteile für Maschinen, beispielsweise Turbinenschaufeln für Gasturbinen, mit Informationselementen versehen, um die Gussteile im Rahmen von Wartungs- oder Reinigungsarbeiten oder im Falle von Garantieansprüchen eindeutig identifizieren zu können. Bei dem Anbringen derartiger Informationselemente muss eine Vielzahl an technischen Aspekte berücksichtigt werden: Zum einen dürfen die Informationselemente während des späteren Einsatzes des Gussteiles nicht stören oder beschädigt werden, und zum anderen muss sichergestellt werden, dass ein nachträgliches Fälschen oder Verfälschen der Informationselemente nicht möglich, zumindest sehr aufwendig ist. Anzustreben ist, dass die Informationen so sicher gespeichert werden, dass ein durch ein Fälschen des Informationselements möglicherweise zu erschleichender wirtschaftlicher Gewinn durch den erforderlichen, hohen Fälschungsaufwand wieder zunichte gemacht wird, so dass demgemäß ein Fälschen gar nicht erst lohnt.

Die Druckschrift DE 102 07 279 offenbart ein Verfahren zum Herstellen einer Gasturbinenschaufel, bei dem eine Teileidentifikationsnummer durch entsprechende Formgebung einer Gussform unmittelbar in die Oberfläche der Gasturbinenschaufel eingeprägt wird. Der entsprechende Oberflächenabschnitt der Gasturbinenschaufel bildet somit ein Informationselement, das als Information die Teileidentifikationsnummer trägt.

Die US-Patentschrift 1,561,427 offenbart ein Verfahren zum Beschriften eines Gussteils, bei dem Zeichen aus einem Material mit einer höheren Schmelztemperatur als der Schmelztemperatur des Gussteils bei dessen Herstellung in dieses eingegossen werden.

Die US-Patentschrift 4,161,830 offenbart ein Verfahren zum Beschriften eines Gussteiles mit den Merkmalen gemäß dem Oberbegriff des Anspruchs 1. Bei diesem Verfahren werden Zeichen aus einem hitzebeständigen Material mit einer - im Querschnitt betrachtet - Schwalbenschwanzform jeweils mit einem Haltemagneten verbunden. Die resultierenden Einheiten werden jeweils an der Wand einer Gussform befestigt, wobei die Haltekräfte durch die Haltemagneten erzeugt werden. Anschließend werden die Zeichen in das Gussteil eingegossen, indem ein Gussmaterial in die Gussform eingefüllt wird.

Gemäß der EP 1 675 040 A1 ist es bekannt, dass beispielsweise Turbinenschaufeln mit einem magnetischen Element versehen werden können, welches sich unterhalb der Oberfläche des Turbinenbauteils befindet. Dieses kann magnetisch ausgelesen werden, wobei hier eine Codierung mit magnetischen Bereichen unterschiedlicher Ausrichtung ihres Magnetfeldes vorgesehen werden. Die codierte Information kann durch Auslesen mit einem geeigneten Messgerät für Magnetfelder erfolgen, welches zum Auslesen an die Oberfläche der Turbinenschaufeln angenähert wird.

Ausgehend von einem Verfahren der eingangs angegebenen Art liegt der Erfindung die Aufgabe zugrunde, ein Verfahren zum Herstellen eines Gussteiles mit einem Informationselement anzugeben, das sich einfach durchführen lässt und ein besonders hohes Maß an Sicherheit vor einer Verfälschung der Information des Informationselements bietet.

Diese Aufgabe wird ausgehend von einem Verfahren der eingangs angegebenen Art erfindungsgemäß durch die kennzeichnenden Merkmale des Anspruchs 1 gelöst.

Ein wesentlicher Vorteil des erfindungsgemäßen Verfahrens ist darin zu sehen, dass sich mit diesem Gussteile sehr fälschungssicher kennzeichnen lassen. Dies ist zunächst einmal darauf zurückzuführen, dass das Informationselement in dem Gussteil eingegossen ist und daher von außen nicht sichtbar ist. Nur der Hersteller des Gussteiles weiß, dass ein solches Informationselement in dem Gussteil enthalten ist, und nur er kennt die genaue Position des Informationselementes, um dieses nachträglich auslesen zu können. Fremde, beispielsweise Käufer oder Nutzer des Gussteiles, haben somit nicht ohne weiteres eine Möglichkeit, auf das Informationselement zuzugreifen und dieses auszulesen.

Ein weiterer wesentlicher Vorteil des erfindungsgemäßen Verfahrens besteht darin, dass ein Verfälschen des Informationselements quasi ausgeschlossen, zumindest sehr aufwendig ist, da das Informationselement in dem Gussteil eingegossen und damit eingebettet ist. Ein Ersetzen oder Austauschen des Informationselements würde es notwendig machen, zumindest einen Abschnitt des Gussteiles gezielt aufzuschmelzen, um an das darin eingebettete Informationselement gelangen zu können. Ein solches Aufschmelzen ist jedoch sehr aufwendig, so dass dies aus wirtschaftlichen Gründen in der Regel nicht lohnen wird und Fälschungsversuche uninteressant werden.

Ein dritter wesentlicher Vorteil des erfindungsgemäßen Verfahrens besteht darin, dass während des Gießens des Gussteiles eine Gießtemperatur oberhalb der Curie-Temperatur des magnetisierbaren Materials des Informationselements eingesetzt wird. Das magnetisierbare Material verliert aufgrund dieser hohen Temperatur seine magnetischen Eigenschaften, so dass die im magnetisierbaren Material abgelegten bzw. hinterlegten Informationen ohne eine erneute nachträgliche Magnetisierung des Informationselements unlesbar sind. Ein unbefugter Dritter müsste somit, um auf das Informationselement zugreifen zu können, zunächst einmal wissen, dass tatsächlich ein Informationselement enthalten ist, wo dieses genau angebracht ist und außerdem, dass zunächst eine "Re-Magnetisierung" des Informationselements notwendig ist, um ein Auslesen der darin enthaltenen Information zu ermöglichen.

Falls ein "Verstecken" des Informationselements sowie der darin enthaltenen Informationen nicht gewünscht wird, sondern ein vereinfachtes Auslesen der Information gewährleistet werden soll, so wird es als vorteilhaft angesehen, wenn nach Abschluss des Gießvorganges des Gussteiles ein nachträgliches Magnetisieren des magnetisierbaren Materials erfolgt, um ein sofortiges Auslesen der Information des Informationselements beispielsweise mit einem Magnetkopfleser oder dergleichen zu ermöglichen.

Die Information wird gespeichert, indem im magnetisierbaren Material Ausnehmungen, insbesondere Vertiefungen oder Löcher, eingebracht werden. Vorzugsweise wird in dem magnetisierbaren Material eine Art Lochkartenstruktur eingebracht, in der logische Einsen und logische Nullen durch eine Lochcodierung hinterlegt werden. Eine solche Lochcodierung kann beispielsweise durch ein Bohren von Löchern oder Vertiefungen in das magnetisierbare Material hergestellt werden. Die Löcher oder Vertiefungen können dabei durch einen üblichen Bohrvorgang mit einem Bohrer, durch Laser-Materialabtrag oder durch ein chemisches oder elektro-chemisches Ätzen gebildet werden.

Aus Platzgründen wird es als vorteilhaft angesehen, wenn die Lochstruktur zweidimensional ausgestaltet wird und eine zweidimensionale Matrix bildet.

Die Ausnehmungen bzw. Löcher können beispielsweise mit einem nichtmagnetisierbaren Material gefüllt werden, um einen möglichst großen Unterschied zwischen den magnetischen Eigenschaften des magnetisierbaren Materials und dem Bereich der Ausnehmungen bzw. Löcher herbeizuführen. Alternativ kann statt eines nichtmagnetisierbaren Materials auch ein weiteres magnetisierbares Material eingesetzt werden, das andere magnetische Eigenschaften als das übrige magnetisierbare Material aufweist.

Die Information wird innerhalb des Informationselements vorzugsweise binär hinterlegt, um ein möglichst störungsfreies und sicheres Auslesen zu ermöglichen.

Um zu erreichen, dass die im Informationselement hinterlegte Information nur von solchen Personen ausgelesen werden kann, die dazu berechtigt sind, wird es als vorteilhaft angesehen, wenn die Information im magnetisierbaren Material verschlüsselt hinterlegt wird. Vorzugsweise wird hierzu das magnetisierbare Material in zumindest zwei Abschnitte unterteilt, nämlich in einen ersten Abschnitt, in dem ein Codierschlüssel hinterlegt wird, der für ein Entschlüsseln einer Nutzinformation erforderlich ist, und in einen zweiten Abschnitt, in dem zumindest die Nutzinformation unter Verwendung des Codierschlüssels verschlüsselt hinterlegt wird. Im Hinblick auf eine möglichst große Informationsdichte wird es auch hier als vorteilhaft angesehen, wenn sowohl der erste Abschnitt als auch der zweite Abschnitt jeweils zweidimensional matrixförmig ausgestaltet werden.

Um einen Schutz des magnetisierbaren Materials während des Gießvorganges zu gewährleisten, wird es als vorteilhaft angesehen, wenn das magnetisierbare Material vor Beginn des Gießvorgangs zwischen zwei Keramikschichten eingebettet wird, die eine hohe Temperaturstabilität aufweisen.

Insbesondere bei sehr hochwertigen Gussteilen, wie beispielsweise bei Turbinenschaufeln, ist ein Anbringen von Identifikationsnummern und sonstigen Informationen, wie beispielsweise dem Herstellungsort, der Herstellungszeit, den Herstellungsparametern sowie dem Hersteller, wichtig, um ein gezieltes Warten des Bauteiles zu ermöglichen und dessen Lebensdauer zu verlängern. Aus diesem Grunde wird es als vorteilhaft angesehen, wenn Maschinenbauteile, insbesondere Turbinenteile wie Turbinenschaufeln, nach dem beschriebenen Verfahren hergestellt werden.

Die Erfindung bezieht sich darüber hinaus auf ein Gussteil, insbesondere ein Metallgussteil, mit einem zumindest eine Information tragenden Informationselement.

Um bei einem solchen Gussteil ein Höchstmaß an Sicherheit vor einer Verfälschung der im Informationselement enthaltenen Informationen zu gewährleisten, sind erfindungsgemäß die kennzeichnenden Merkmale des Anspruchs 9 vorgesehen.

Die Erfindung wird nachfolgend anhand eines Ausführungsbeispiels näher erläutert. Hierzu zeigen beispielhaft
- Figur 1: ein Ausführungsbeispiel für ein Informationselement, das zum Eingießen in ein Gussteil geeignet ist, und
- Figur 2: ein Ausführungsbeispiel für ein fertig hergestelltes Gussteil, in dem das Informationselement gemäß Figur 1 eingegossen ist.

In den Figuren 1 und 2 werden aus Gründen der Übersicht für identische oder vergleichbare Komponenten stets dieselben Bezugszeichen verwendet.

In der Figur 1 erkennt man ein Informationselement 5 mit einem magnetisierbaren Material 10 in Form einer magnetisierbaren Keramikplatte 20, die in zwei Abschnitte 30 und 40 unterteilt ist.

In dem ersten Abschnitt 30 ist ein Codierschlüssel 50 in Form einer Lochstruktur 60 hinterlegt. Die Lochstruktur 60 ist zweidimensional ausgestaltet und bildet eine Matrix, um einen minimalen Platzbedarf bzw. eine maximale Informationsdichte zu erreichen.

In dem zweiten Abschnitt 40 ist eine Nutzinformation 70 in Form einer weiteren Lochstruktur 80 hinterlegt, die jedoch verschlüsselt ist. Um die Nutzinformation 70 des zweiten Abschnitts 40 verstehen zu können, ist es erforderlich, den Codierschlüssel 50 aus dem ersten Abschnitt 30 sowie einen weiteren dazu komplementären Codierschlüssel zum Entschlüsseln zu verwenden. Der weitere komplementäre Codierschlüssel ist in dem magnetisierbaren Material 10 nicht enthalten und wird in dem Informationselement auch nicht abgelegt; er ist lediglich dem Hersteller des Informationselements bekannt, der diesen geheim hält und nur solchen Personen zugänglich macht, die zu einem Auslesen der Nutzinformation 70 aus dem zweiten Abschnitt 40 berechtigt sein sollen. Der Codierschlüssel 50 sowie der weitere im Informationselement nicht enthaltene Codierschlüssel bilden vorzugsweise ein Schlüsselpaar, bei dem der weitere Codierschlüssel aus dem Codierschlüssel 50 nicht ableitbar ist, wie dies im Bereich der Verschlüsselungstechnik allgemein bekannt ist.

Die Lochstruktur 60 sowie die weitere Lochstruktur 80 werden vorzugsweise gebildet, indem Ausnehmungen oder Löcher 90 in das magnetisierbare Material 10 eingebracht werden. Die Ausnehmungen oder Löcher können durch Bohren, Lasermaterialabtrag oder durch ein chemisches oder elektro-chemisches Ätzen in der Keramikplatte 20 und damit in dem magnetisierbaren Material 10 gebildet werden.

Dadurch, dass die Lochstruktur 60 sowie die weitere Lochstruktur 80 in der Keramikplatte 20 auf mechanische Weise gebildet werden, ist die durch die beiden Lochstrukturen gebildete Information unverlierbar in dem magnetisierbaren Material 10 festgeschrieben, und zwar unabhängig davon, ob das magnetisierbare Material 10 magnetisiert ist oder unmagnetisiert ist. Wird nun im Rahmen der weiteren Bearbeitung das Informationselement einer Temperatur ausgesetzt, die oberhalb der Curie-Temperatur des magnetisierbaren Materials 10 liegt, so wird eine etwaig bereits vorhandene Magnetisierung des magnetisierbaren Materials 10 zwar verloren gehen, jedoch bleibt die Information selbst mechanisch in Form der beiden Lochstrukturen 60 und 80 unverlierbar festgeschrieben.

Die Keramikplatte 20 kann beispielsweise im Rahmen einer Sandwich-Struktur zwischen zwei weiteren dielektrischen Keramikplatten eingebettet werden, um diese während des Gießvorganges vor dem flüssigen Gussmaterial zu schützen. Die beiden weiteren Keramikplatten sind der Übersicht halber in der Figur 1 nicht dargestellt.

In der Figur 2 erkennt man ein Gussteil 100 in Form einer Turbinenschaufel mit einem Schaufelblatt 102 sowie einem Fuß 103 in einer dreidimensionalen Darstellung. In dem Gussteil 100 ist das Informationselement 5 gemäß Figur 1 an einer vorgegebenen Stelle 110 eingegossen. Bei dem Beispiel gemäß der Figur 2 ist das Informationselement 5 in dem Schaufelblatt 102 eingegossen, alternativ kann es auch in dem Fuß 103 eingegossen sein, was aus Stabilitätsgründen im Einzelfall unter Umständen zu bevorzugen ist.

Das Informationselement 5 befindet sich innerhalb des Gussteiles 100 und kann somit von außen nicht unmittelbar erkannt werden. Da beim Herstellen des Gussteils 100 eine Temperatur verwendet wird, die oberhalb der Curie-Temperatur des magnetisierbaren Materials 10 des Informationselements 5 liegt, sind weder die Nutzinformationen 70 noch der Codierschlüssel 50 unmittelbar von außen auslesbar.

Es ist somit zunächst erforderlich, das Informationselement 5 zu magnetisieren, um die im magnetisierbaren Material 10 enthaltenen Lochstrukturen 60 und 80 beispielsweise auf magnetische Weise auslesen zu können. Sobald eine solche nachträgliche Magnetisierung vorgenommen worden ist, können mit Hilfe eines Magnetkopflesers die in dem magnetisierbaren Material 10 enthaltenen Lochstrukturen 60 und 80 erkannt und somit sowohl der Codierschlüssel 50 als auch die Nutzinformation 70 ausgelesen werden.

Handelt es sich bei der auslesenden Person um eine dazu berechtigte Person, so wird sie sich im Besitz des zu dem Codierschlüssel 50 komplementären Codierschlüssels befinden und somit in der Lage sein, die codierte Nutzinformation 70 zu entschlüsseln und zu verstehen.

Handelt es sich hingegen beim Auslesen um eine Person, die hierzu nicht berechtigt ist, so wird diese den weiteren komplementären Codierschlüssel nicht besitzen und somit nicht in der Lage sein, die Nutzinformation 70 zu entschlüsseln.

Zusammengefasst ist somit festzustellen, dass das in dem Gussteil 100 befindliche Informationselement 5 sehr schwer von unberechtigten Personen auszulesen oder zu verfälschen ist, da es von außen nicht unmittelbar zugänglich ist und zum Verstehen der darin enthaltenen Information ein zusätzlicher Codierschlüssel erforderlich ist, der Unberechtigten nicht bekannt ist.

Ein Auslesen der Lochstrukturen 60 und 80 kann - wie bereits erwähnt - auf magnetischem Wege mittels eines Magnetkopflesers oder dergleichen erfolgen; alternativ ist es auch denkbar, ein elektrisches Wirbelstromverfahren einzusetzen, bei dem gezielt Wirbelströme in dem magnetisierbaren Material 10 erzeugt werden, die wiederum zu magnetischen Feldern führen und ein Auslesen sowohl des Codierschlüssels 50 als auch der Nutzinformation 70 ermöglichen.

Anstelle einer magnetisierbaren Keramikplatte 20 kann das Informationselement 5 auch mit einer "normalen" Ferrit-Schicht ausgestattet sein, die das magnetische Material 10 des Informationselements 5 bildet.

Da die Nutzinformation 70 sowie der Codierschlüssel 50 mittels mechanischer Lochstrukturen im magnetisierbaren Material 10 hinterlegt sind, ist das Informationselement 5 hochtemperaturbeständig, da ein Informationsverlust erst dann auftreten kann, wenn Temperaturen oberhalb der Schmelztemperatur des magnetisierbaren Materials 10 erreicht oder überschritten werden und die Lochstrukturen 60 und 80 durch Aufschmelzen verschwinden. So lange die Schmelztemperatur nicht erreicht ist, bleibt die hinterlegte Information auch dann vorhanden und auslesbar, wenn die Curie-Temperatur des magnetisierbaren Materials überschritten wird und das magnetisierbare Material 10 als solches unmagnetisch wird; denn durch ein einfaches Nachmagnetisieren bzw. Neumagnetisieren, was beispielsweise durch das Anlegen eines magnetischen Feldes von außen ohne weiteres durchgeführt werden kann, lässt sich ein Auslesen der beiden Lochstrukturen 60 und 80 wieder ermöglichen.

## Patentansprüche

1. Verfahren zum Herstellen eines Gussteiles (100), insbesondere eines Metallgussteiles, mit einem zumindest eine Information tragenden Informationselement (5), wobei
- das Informationselement (5) mit einem magnetisierbaren Material (10) hergestellt wird,
- die Information in dem magnetisierbaren Material des Informationselements durch ein Einbringen von Ausnehmungen (90), insbesondere Vertiefungen oder Löchern, im magnetisierbaren Material derart gespeichert wird, dass innerhalb des Informationselements Zonen mit unterschiedlicher Magnetisierbarkeit gebildet werden, so dass diese selbst nach einem Erhitzen des magnetisierbaren Materials auf eine Temperatur oberhalb der Curie-Temperatur des magnetisierbaren Materials auslesbar bleibt und nach einem Magnetisieren des magnetisierbaren Materials auf magnetischem Wege auslesbar ist oder auslesbar wird,
- während des anschließenden Gießens des Gussteiles das Informationselement in das Gussteil eingegossen wird, wobei eine Gießtemperatur oberhalb der Curie-Temperatur des magnetisierbaren Materials des Informationselements verwendet wird.

2. Verfahren nach Anspruch 1,
**dadurch gekennzeichnet,**
**dass** nach dem Gießen des Gussteiles ein Magnetisieren des magnetisierbaren Materials des Informationselements erfolgt.

3. Verfahren nach Anspruch 2,
**dadurch gekennzeichnet,**
**dass** die Ausnehmungen (90) mit einem nichtmagnetisierbaren Material gefüllt werden.

4. Verfahren nach einem der vorangehenden Ansprüche,
**dadurch gekennzeichnet,**
**dass** die Information binär gespeichert wird.

5. Verfahren nach einem der vorangehenden Ansprüche,
**dadurch gekennzeichnet,**
**dass** die Information im magnetisierbaren Material verschlüsselt hinterlegt wird.

6. Verfahren nach einem der vorangehenden Ansprüche,
**dadurch gekennzeichnet,**
**dass** das magnetisierbare Material in zumindest zwei Abschnitte (30, 40) unterteilt wird, nämlich in einen ersten Abschnitt (30), in dem ein Codierschlüssel (50) hinterlegt wird, der für ein Entschlüsseln einer Nutzinformation (70) erforderlich ist, und in einen zweiten Abschnitt (40), in dem die Nutzinformation (70) unter Verwendung des Codierschlüssels (50) verschlüsselt hinterlegt wird.

7. Verfahren nach einem der vorangehenden Ansprüche,
**dadurch gekennzeichnet,**
**dass** das magnetisierbare Material zwischen zwei Keramikschichten eingebettet wird.

8. Verfahren nach einem der vorangehenden Ansprüche,
**dadurch gekennzeichnet,**
**dass** als Gussteil ein Maschinenbauteil, insbesondere ein Turbinenteil oder eine Turbinenschaufel, hergestellt wird.

9. Gussteil (100), insbesondere Metallgussteil, mit einem zumindest eine Informationen tragenden Informationselement (5), wobei
- das Informationselement ein magnetisierbares Material (10) aufweist und
- das Informationselement im Gussteil eingegossen ist,
- dass die Information im magnetisierbaren Material unverlierbar derart hinterlegt ist, dass diese selbst nach einem Erhitzen des magnetisierbaren Materials auf eine Temperatur oberhalb der Curie-Temperatur des magnetisierbaren Materials auslesbar bleibt und nach einem Magnetisieren des magnetisierbaren Materials auf magnetischem Wege auslesbar ist oder auslesbar wird,
- wobei die Information des Informationselements in dem magnetisierbaren Material des Informationselements gespeichert ist, indem innerhalb des Informationselements Zonen mit unterschiedlicher Magnetisierbarkeit gebildet sind **dadurch gekennzeichnet,**
**dass** die Zonen mit unterschiedlicher Magnetisierbarkeit durch Ausnehmungen (90), insbesondere Vertiefungen oder Löchern, im magnetisierbaren Material ausgebildet sind.

## Claims

1. Method for producing a cast piece (100), especially a cast metal piece, with an information element (5) carrying at least one piece of information, wherein
- the information element (5) is produced with a magnetisable material (10),
- the information in the magnetisable material of the information element is stored by introducing recesses (90), in particular depressions or holes, in the magnetisable material such that zones with different magnetisability are formed within the information element so that it remains readable even after the magnetisable material has been heated to a temperature above the Curie temperature of the magnetisable material, and is or becomes readable by magnetic means after a magnetization of the magnetisable material,
- the information element is cast into the cast piece during the casting of the cast piece, wherein a casting temperature above the Curie temperature of the magnetisable material of the information element is used.

2. Method according to claim 1,
**characterised in that**
the magnetisable material of the information element is magnetized after the casting of the cast piece.

3. Method according to claim 2,
**characterised in that**
the recesses (90) are filled with a non-magnetisable material.

4. Method according to one of the preceding claims,
**characterised in that**
the information is stored in binary form.

5. Method according to one of the preceding claims,
**characterised in that**
the information is stored in the magnetisable material in encrypted form.

6. Method according to one of the preceding claims,
**characterised in that**
the magnetisable material is divided into at least two sections (30, 40), namely into a first section (30) in which a coding key (50) is stored which is required for encrypting useful information (70), and into a second section (40) in which the useful information (70) is stored in encrypted form using the coding key (50).

7. Method according to one of the preceding claims,
**characterised in that**
the magnetisable material is embedded between two ceramic layers.

8. Method according to one of the preceding claims,
**characterised in that**
a machine component, in particular a turbine part or a turbine blade, is produced in the form of a cast piece.

9. Cast piece (100), especially a cast metal piece, with an information element (5) carrying at least one piece of information, wherein
- the information element has a magnetisable material (10), and
- the information element is cast into the cast piece,
- the information in the magnetisable material is stored so that it cannot be lost in such a way that it remains readable even after the magnetisable material has been heated to a temperature above the Curie temperature of the magnetisable material, and is or becomes readable by magnetic means after a magnetization of the magnetisable material,
- wherein the information of the information element is stored in the magnetisable material of the information element by forming zones with different magnetisability within the information element
**characterised in that**,
the zones with different magnetisability are embodied by recesses (90), in particular depressions or holes, in the magnetisable material.

## Revendications

1. Procédé de production d'une pièce (100) coulée, notamment d'une pièce métallique coulée, comprenant au moins un élément ( 5 ) d'information portant une information, dans lequel
- on produit l'élément (5) d'information en un matériau ( 10 ) magnétisable,
- on mémorise l'information dans le matériau magnétisable de l'élément d'information en pratiquant des évidements ( 90 ), notamment des cavités ou des trous, dans le matériau magnétisable, de manière à former au sein de l'élément d'information des zones ayant une aptitude différente à la magnétisation, de sorte que celle ci reste lisible même après que le matériau magnétisable a été porté à une température supérieure à la température de Curie du matériau magnétisable et soit lisible par voie magnétique ou puisse être lue après une magnétisation du matériau magnétisable,
- pendant la coulée venant ensuite de la pièce coulée, l'élément d'information est coulé dans la pièce coulée, en utilisant une température de coulée supérieure à la température de Curie du matériau magnétisable de l'élément d'information.

2. Procédé suivant la revendication 1,
**caractérisé**
**en ce qu'**après la coulée de la pièce coulée, on effectue une magnétisation du matériau magnétisable de l'élément d'information.

3. Procédé suivant la revendication 2
**caractérisé**
**en ce qu'**on remplit les évidements ( 90 ) d'un matériau non magnétisable.

4. Procédé suivant l'une des revendications précédentes,
**caractérisé**
**en ce que** l'on mémorise l'information de manière binaire.

5. Procédé suivant l'une des revendications précédentes,
**caractérisé**
**en ce que** l'on enregistre l'information dans le matériau magnétisable de manière chiffrée.

6. Procédé suivant l'une des revendications précédentes,
**caractérisé**
**en ce que** l'on subdivise le matériau magnétisable en au moins deux parties ( 30, 40), à savoir en une première partie ( 30 ), dans laquelle est enregistrée une clé (50) de codage, qui est nécessaire pour un déchiffrement du d'une information ( 70 ) utile, et en une deuxième partie ( 40 ), dans laquelle l'information (70) utile est mémorisée de manière chiffrée en utilisant la clé ( 50 ) de codage.

7. Procédé suivant l'une des revendications précédentes,
caractérisé
en ce l'on incorpore le matériau magnétisable entre deux couches de céramique.

8. Procédé suivant l'une des revendications précédentes,
**caractérisé**
**en ce qu'**on produit comme pièce coulée un élément de machine, notamment une pièce de turbine ou une aube de turbine.

9. Pièce ( 100 ) coulée, notamment pièce métallique coulée, ayant au moins un élément (5) d'information portant une information, dans laquelle
- l'élément d'information comporte un matériau ( 10 ) magnétisable et
- l'élément d'information est coulé dans la pièce coulée,
- l'information est enregistrée de manière imperdable dans le matériau magnétisable, de manière à ce que celle ci reste lisible même après que le matériau magnétisable a été porté à une température supérieure à la température de Curie du matériau magnétisable et soit lisible par voie magnétique ou puisse être lue après une magnétisation du matériau magnétisable,
- dans laquelle l'information de l'élément d'information est mémorisée dans le matériau magnétisable de l'élément d'information, en formant au sein de l'élément d'information des zones pouvant être magnétisées de manière différente, **caractérisée**
**en ce que** les zones pouvant être magnétisées de manière différente sont formées par des évidements ( 90 ), notamment par des cavités ou des trous, dans le matériau magnétisable.
